# EUROPÄISCHE PATENTSCHRIFT

(11) **EP 1 705 271 B1**
(45) Veröffentlichungstag und Bekanntmachung des Hinweises auf die Patenterteilung: **14.05.2008**
(21) Anmeldenummer: 06004180.3
(22) Anmeldetag: 02.03.2006
(51) Int. Cl.: D02G 3/36, D01H 5/72, D01H 5/26

(54) **Verfahren und Vorrichtung zum Herstellen von Coregarn**
Method and device for manufacturing a core yarn
Procédé et dispositif pour l'obtention d'un fil d'âme

(30) Priorität: 22.03.2005 DE 102005013765
(43) Veröffentlichungstag der Anmeldung: 27.09.2006
(73) Patentinhaber: MASCHINENFABRIK RIETER AG, 8406 Winterthur (CH)
(72) Erfinder: Nägli, Robert, 8450 Andelfingen (CH)

(56) Entgegenhaltungen:
- EP-A- 0 986 659
- DE-A1- 10 218 843
- DE-B3- 10 344 163
- DE-C1- 10 149 635
- DE-C1- 19 501 163

## Beschreibung

Die Erfindung betrifft ein Verfahren zum Herstellen von Coregarn nach dem Oberbegriff des Anspruchs 1, sowie eine Vorrichtung hierfür.

### STAND DER TECHNIK

Beim Coregarn wird beim Bilden des Garnes, insbesondere bei dessen Verstrecken auf eine gewünschte Feinheit und dessen Verfestigen, durch Drehen ein Kernfaden in einen Faserverband eingelegt und von den Fasern umsponnen. Dies geschieht soweit, dass der Kernfaden in dem Faserverband verschwindet. Der Kernfaden bestimmt im wesentlichen die Festigkeit und die Dehnung des erzeugten Garns, während der Faserverband für den Griff und das Aussehen des Garnes bestimmend ist. Als Kernfaden kann beispielsweise ein endloser, synthetischer Faden dienen, während als Faserverband meist Stapelfasern aus Baumwolle oder Wolle eingesetzt werden.

Aus der EP 0 635 590 B1 ist beispielsweise bekannt, dass ein Kernfaden unmittelbar in das Ausgangswalzenpaar eines Streckwerks eingeleitet wird. Dieser Faden durchläuft zusammen mit dem Faserverband die Faserbündelungszone zwischen dem Ausgangswalzenpaar und einem Lieferwalzenpaar, in welcher die Fasern durch die Zusammenfassung bereits an den Endlosfaden angelegt und dann beim Verlassen des Lieferwalzenpaars zu einem Coregarnfaden zusammengedreht werden. Das bedeutet, dass der Kernfaden und der Faserverband bereits vor der Verdichtungseinrichtung zusammengeführt sind, so dass das Verdichten des Faserverbandes durch den Kernfaden gestört ist. Ferner ist ein Changieren des Faserverbandes zur Vergleichmässigung der Abnutzung der Walzen nicht möglich.

Das Problem des Changierens wird in der EP 0 986 659 B1 angesprochen, wobei ein Kernfaden-Fadenführer zum Vorgarn-Einlauftrichter eines Streckwerks zentriert sein muss, damit der Kernfaden dem Faserverband immer mittig zuläuft. Diese Position muss beim Changieren des Faserverbandes aufrecht erhalten werden. Hierzu werden Vorgarn-Einlauftrichter und Kernfaden-Fadenführer mechanisch gekoppelt. Jedoch gelangt bei dieser Vorrichtung der Verbund aus Kernfaden und Faserverband ebenfalls vereinigt in die Verdichtungsvorrichtung, so dass dort kein Changieren des Faserverbandes mehr stattfinden kann und auch das Kompaktieren des Faserverbandes durch den Kernfaden behindert ist.

Aus der DE-OS 102 36 450 ist bekannt, zwei aufeinander zu laufende, verdichtete Faserverbände mit mindestens einem Kerngarn mit diesen zu vereinen, wobei das Kerngarn changiert werden kann.

Die DE 103 44 163 beschreibt die Herstellung von Corescheinzwirn, wobei der jeweilige Faserverband geradlinig verlaufend der Verdichtungseinrichtung zugeführt wird.

In der Praxis wird der Faserverband über eine eindeutig in Transportrichtung orientierte Verdichtungseinrichtung geführt, so dass keine seitliche Verschiebung während des Verdichtens erfolgt. Der Kernfaden wird dabei in derselben Ebene geführt, in der der Faserverband verläuft.

Durch diese Bedingungen werden gute Garnwerte erreicht, jedoch kann sich ein erhöhter Verschleiss an Rollen, mit welchen der Faserverband in Berührung kommt, ergeben.

### AUFGABE

Der vorliegenden Erfindung liegt die Aufgabe zugrunde, dem erwähnten Nachteil zu begegnen

### LÖSUNG DER AUFGABE

Zur Lösung dieser Aufgabe führen die kennzeichnenden Merkmale nach Anspruch 1.

Das bedeutet, dass der Faserverband getrennt von dem Kernfaden der Verdichtungseinrichtung mit einer Changierbewegung zugeführt wird und mit dem Kernfaden bevorzugt erst am Ende des Kompaktiervorganges oder danach vereinigt wird.

Bevorzugt soll der Faserverband vor dem Verdichten changiert werden. Zum einen wird hierdurch die Kompaktierung des Faserverbandes verbessert, zum anderen wird gewährleistet, dass der Faserverband nicht in die Oberfläche von Führungswalzen einläuft, was ansonsten zu einem unzulässigen Verschleiss der Führungswalzen führen kann. Hierdurch wird die Lebensdauer der Führungwalzen erheblich erhöht.

Bevorzugt wird der Kernfaden stationär geführt, wobei allerdings von der Erfindung auch ein Changieren des Kernfadens umfasst sein soll.

Der Faserverband wird in der Verdichtungseinrichtung und insbesondere in der vor der Verdichtungseinrichtung ausgebildeten Kompaktierzone etwa parallel neben dem Kernfaden geführt. Sofern die Verdichtungszone in einem bevorzugten Ausführungsbeispiel einen Ansaugschlitz aufweist, so wird der Faserverband im wesentlichen über diesen Ansaugschlitz geführt und über die Breite des Ansaugschlitzes changiert. Bevorzugt werden erst gegen Ende des Ansaugschlitzes oder danach der Faserverband und der Kernfaden miteinander vereinigt.

Eine erfindungsgemässe Vorrichtung zur Durchführung des Verfahrens weist eine Verdichtungseinrichtung mit einem Ansaugschlitz auf. Dieser Ansaugschlitz besitzt Kanten bzw. eine Raffkante, welche geneigt zur Laufrichtung des Kernfadens verläuft. Insbesondere ist der Ansaugschlitz geschwungen keilförmig und in Laufrichtung des Kernfadens sich verjüngend ausgebildet.

Das erfindungsgemässe Verfahren und die entsprechende Vorrichtung kann nicht nur bei einer Neuerstellung von Spinnmaschinen vorgesehen werden, sondern auch bereits bestehende Spinnmaschinen können mit der erfindungsgemässen Vorrichtung ausgerüstet und mit dem erfindungsgemässen Verfahren betrieben werden.

### FIGURENBESCHREIBUNG

Die Erfindung wird anhand der nachfolgenden Zeichnung näher beschrieben; diese zeigt in
- Figur 1: eine teilweise dargestellte Seitenansicht eines Ausschnitts aus einer erfindungsgemässen Vorrichtung zum Herstellen von Coregarn;
- Figur 2: eine schematisch dargestellte Draufsicht auf einen Teil der Vorrichtung gemäss Figur 1.

Ein Coregarn 1 wird gemäss den Figuren 1 und 2 aus einem Kernfaden 2 und einem Faserverband 3 hergestellt. Der Kernfaden 2 wird über eine Einführrolle 4 einer Verdichtungseinrichtung zugeführt, die im vorliegenden Ausführungsbeispiel einem Streckwerk nachfolgt oder Teil dieses Streckwerks ist. Sie besteht im wesentlichen aus einer Walze 5 mit einem evakuierbaren Innenraum 6, wobei auf einem Mantel 7 eine Kompaktierzone 8 ausgebildet ist. Diese Kompaktierzone 8 zeigt einen Ansaugschlitz 9, der geschwungen keilförmig ausgebildet ist. D.h., er weist in Laufrichtung x des Kernfadens 2 eine abnehmende Breite auf, wobei eine Raffkante 10 ebenfalls geschwungen zum Kernfaden 2 hin verläuft.

Die Kompaktierzone 8 wird begrenzt durch eine Klemmlinie 11 einer Auslaufoberwalze 12 und eine Klemmlinie 13 einer Klemmoberwalze 14.

Der Auslaufoberwalze 12, die im übrigen von dem Kernfaden 2 teilweise umschlungen wird, ist ein Walzenpaar 15 und 16 mit jeweils einer Riemchenführung 17 und 18 zugeordnet. Zwischen den entsprechenden Riemchen 19 und 20 wird der Faserverband 3 der Kompaktierzone 8 zugeführt.

Bevorzugt wird der Kernfaden 2 wie gestrichelt gezeichnet über eine Führung 21 an den Faserverband 2 herangeführt, oder direkt über eine Klemmoberwalze 14.

Die Funktionsweise der vorliegenden Erfindung ist folgende:

Die perforierte Walze 5 und der Innenraum 6 werden als Verdichtungseinrichtung 24 bezeichnet.

Der Kernfaden 2 wird beispielsweise über die Einführrolle 4 und eine stationäre Filamenteinführung 21 der Kompaktierzone 8 zugeführt, indem er den Zwischenraum zwischen Auslaufoberwalze 12 und Walze 5 durchläuft. In der Kompaktierzone 8 verläuft er am Rand des Ansaugschlitzes 9, wobei er gegen Ende des Ansaugschlitzes 9 nahe bei dessen Ansaugbereich gelangen kann.

Der Faserverband 3 wird parallel zum Kernfaden 2 der Kompaktierzone 8 zugeführt, wobei er ebenfalls den Zwischenraum zwischen Auslaufoberwalze 12 und Walze 5 durchläuft. Nach der entsprechenden Klemmlinie 11 liegt der Faserverband 3 über dem breiteren, beginnenden Bereich des Ansaugschlitzes 9 und läuft dann infolge der Ansaug- und Kompaktierwirkung entlang der Raffkante 10 hin zu dem Kernfaden 2, wobei er sich gegen Ende des Ansaugschlitzes 9 oder auch danach mit dem Kernfaden 2 durch Drehung vereinigt. Die Vereinigung geschieht bevorzugt unmittelbar vor der Klemmlinie 13. Nach der Klemmlinie 13 kann dem Kernfaden-/Faserverband noch eine Drehung erteilt werden, so dass der Faserverband den Kernfaden umwindet.

Erfindungsgemäss ist vorgesehen, dass der Faserverband 3 vor der Vereinigung mit dem Kernfaden 2 changiert wird, was durch den Doppelpfeil 22 angedeutet ist. Hierdurch wird gewährleistet, dass die Oberfläche der Walzen 5, 12 bzw. der Riemchen 19 und 20 nicht konzentriert verschleissen, sondern in einem breiteren Bereich abgenutzt werden, was ihre Lebensdauer erhöht. Ferner wird durch die Trennung des Kernfadens von dem Faserverband in der Kompaktierzone 8 das Kompaktieren des Fasermaterials nicht gestört.

Bevorzugt wird eine Changiereinrichtung 22 für den Faserverband vor dem Einlauf in ein Streckwerk 15, 16, also noch vor nicht dargestellten Einlaufwalzen in das Streckwerk angeordnet, mit welchen Changiereinrichtung der Faserverband quer zur Zeichenebene von Figur 1 hin und her bewegt wird.

Die Vorrichtung zum Herstellen von Coregarn 1 aus einem Kernfaden 2 und einem Faserverband 3, welche miteinander durch Drehen des Faserverbandes 3 um den Kernfaden 2 verbindbar sind, wobei einer Verdichtungseinrichtung mit einem Ansaugschlitz 9 eine Einführrolle 4 für den Kernfaden 2 und ein Walzenpaar 15, 16 vorgelagert und bevorzugt ein weiteres Walzenpaar 5, 12 nachgelagert ist, ist also dadurch gekennzeichnet, dass der Ansaugschlitz 9 zur Laufrichtung x des Kernfadens 2 geneigt verläuft, und dass eine Changiereinrichtung für den Faserverband 3 vorgesehen ist.

Der Faserverband 3 wird während des Verdichtens an den Kernfaden 2 herangeführt und vereinigt sich erst nach dem Verdichten mit ihm.

In der Vorrichtung zum Herstellen von Coregarn 1 aus einem Kernfaden 2 und einem Faserverband 3, welche miteinander durch Drehen des Faserverbandes 3 um den Kernfaden 2 verbindbar sind, wobei einer Verdichtungseinrichtung mit einem Ansaugschlitz 9 eine Einführrolle 4 für den Kernfaden 2 und ein Walzenpaar 15, 16 vorgelagert und bevorzugt ein weiteres Walzenpaar 5, 12 nachgelagert ist, verläuft der Ansaugschlitz 9 zur Laufrichtung x des Kernfadens 2 geneigt, und eine Changiereinrichtung 22 für den Faserverband 3 ist vorgesehen.

## Patentansprüche

1. Verfahren zum Herstellen von Coregarn (1) aus einem Kernfaden (2) und einem Faserverband (3), welche miteinander durch Drehen des Faserverbandes (3) um den Kernfaden (2) verbunden werden, wobei der Faserverband (3) in einem Streckwerk verstreckt und vor der Verbindung mit dem Kernfaden (2) in einer dem Streckwerk nachfolgenden Verdichtungseinrichtung verdichtet wird,
**dadurch gekennzeichnet, dass**
der Faserverband (3) mit einer Changierbewegung und der Kernfaden (2) getrennt vom Faserverband (3) der Verdichtungseinrichtung zugeführt werden, und der Faserverband (3) während des Verdichtens über zumindest einen Teil eines Ansaugschlitzes (9) der Verdichtungseinrichtung neben dem Kernfaden (2) geführt und an den Kernfaden (2) herangeführt wird, und sich der Kernfaden (2) gegen Ende des Ansaugschlitzes (9) oder danach mit dem Faserverband (3) vereinigt.

2. Verfahren nach Anspruch 1, **dadurch gekennzeichnet, dass** der Kernfaden (2) stationär ohne Changierung geführt wird.

3. Verfahren nach einem der Ansprüche 1 bis 2, **dadurch gekennzeichnet, dass** der Faserverband (3) parallel neben dem Kernfaden (2) über zumindest einen Teil eines Ansaugschlitzes (9) einer Verdichtungseinrichtung geführt wird.

4. Verfahren nach einer der vorstehenden Ansprüche, **dadurch gekennzeichnet, dass** der Faserverband (3) sich nach dem Verdichten mit dem Kernfaden (2) vereinigt.

5. Verfahren nach einer der vorstehenden Ansprüche, **dadurch gekennzeichnet, dass** der Kernfaden (2) in der Kompaktierzone (8) am Rand des Ansaugschlitzes (9) verläuft und gegen Ende des Ansaugschlitzes (9) bevorzugt nahe an dessen Ansaugbereich gelangt.

6. Vorrichtung zum Herstellen von Coregarn (1) aus einem Kernfaden (2) und einem Faserverband (3), welche miteinander durch Drehen des Faserverbandes (3) um den Kernfaden (2) verbindbar sind, nach dem Verfahren gemäss den Ansprüchen 1 bis 5, wobei einer Verdichtungseinrichtung mit einem Ansaugschlitz (9) eine Einführrolle (4), zum Zuführen des Kernfadens (2) zur Verdichtungseinrichtung, ein Streckwerk mit einem Walzenpaar (15, 16) und eine, eine Klemmlinie (11) ausbildende Auslaufoberwalze (12) vorgelagert ist,
**dadurch gekennzeichnet, dass**
eine Changiereinrichtung (22) für den Faserverband (3) vorgesehen ist, und der Ansaugschlitz (9) geschwungen keilförmig ausgebildet ist und zur Laufrichtung (x) des Kernfadens (2) geneigt verläuft und sich verjüngt, wobei die Einführrolle (4), die Changiereinrichtung (22) und der Ansaugschlitz (9) so angeordnet sind, dass der Faserverband (3) mit einer Changierbewegung und der Kernfaden (2) getrennt vom Faserverband (3) der Verdichtungseinrichtung zugeführt werden, und der Faserverband (3) während des Verdichtens über zumindest einen Teil des Ansaugschlitzes (9) der Verdichtungseinrichtung neben dem Kernfaden (2) geführt und an den Kernfaden (2) herangeführt wird, und sich der Kernfaden (2) gegen Ende des Ansaugschlitzes (9) oder danach mit dem Faserverband (3) vereinigt.

7. Vorrichtung nach Anspruch 6, **dadurch gekennzeichnet, dass** eine Führung (12) des Kernfadens (2) so angeordnet ist und somit der Verlauf des Kernfadens (2) so gewählt ist, dass er ablaufseitig der Verdichtungseinrichtung an den Faserverband (3) heranführbar ist.

8. Vorrichtung nach einem der Ansprüche 6 bis 7, **dadurch gekennzeichnet, dass** der Ansaugschlitz eine Raffkante (10) aufweist, welche geneigt zur Laufrichtung des Kernfadens verläuft.

9. Vorrichtung nach einem der Ansprüche 6 bis 8, **dadurch gekennzeichnet, dass** die Raffkante (10) des Ansaugschlitzes (9) geschwungen zum Kernfaden (2) hin verläuft.

## Claims

1. Method for production of core yarn (1) consisting of a core thread (2) and of a fibre composite (3) which are connected to one another by the fibre composite (3) being twisted around the core thread (2), the fibre composite (3) being drafted in a drafting arrangement and, before connection to the core thread (2), being condensed in a condensing device following the drafting arrangement, **characterized in that** the fibre composite (3) is fed by means of a traversing movement to the condensing device and the core thread (2) is fed separately from the fibre composite (3) to the condensing device, and the fibre composite (3), during condensing, is guided next to the core thread (2) via at least part of a suction slot (9) of the condensing device and is led up to the core thread (2), and the core thread (2) is combined with the fibre composite (3) towards the end of the suction slot (9) or thereafter.

2. Method according to Claim 1, **characterized in that** the core thread (2) is guided in a stationary manner without traversing.

3. Method according to either one of Claims 1 and 2, **characterized in that** the fibre composite (3) is guided in parallel with and next to the core thread (2) via at least part of a suction slot (9) of a condensing device.

4. Method according to one of the preceding claims, **characterized in that** the fibre composite (3), after condensing, is combined with a core thread (2).

5. Method according to one of the preceding claims, **characterized in that** the core thread (2) runs along the edge of the suction slot (9) in a compacting zone (8) and towards the end of the suction slot (9) preferably arrives near to the suction region of the latter.

6. Apparatus for the production of core yarn (1) consisting of a core thread (2) and of a fibre composite (3) which can be connected to one another by the fibre composite (3) being twisted around the core thread (2), by the method according to Claims 1 to 5, a condensing device with a suction slot (9) being preceded by an introduction roll (4) for feeding the core thread (2) to the condensing device, by a drafting arrangement with a pair of rollers (15, 16) and by an upper delivery roller (12) forming a nip line (11), **characterized in that** a traversing device (22) for the fibre composite (3) is provided, and the suction slot (9) is of curvedly wedge-shaped design and runs at an inclination with respect to the running direction (x) of the core thread (2) and tapers, the introduction roll (4), the traversing device (22) and the suction slot (9) being arranged such that the fibre composite (3) is fed by means of a traversing movement to the condensing device and the core thread (2) is fed separately from the fibre composite (3) to the condensing device, and the fibre composite (3), during condensing, is guided next to the core thread (2) via at least part of the suction slot (9) of the condensing device and is led up to the core thread (2), and the core thread (2) is combined with the fibre composite (3) towards the end of the suction slot (9) or thereafter.

7. Apparatus according to Claim 6, **characterized in that** a guide (12) of the core thread (2) is arranged such and therefore the run of the core thread (2) is selected such that it can be led up to the fibre composite (3) on the run-out side of the condensing device.

8. Apparatus according to either one of Claims 6 and 7, **characterized in that** the suction slot has a gathering edge (10) which runs at an inclination with respect to the running direction of the core thread.

9. Apparatus according to one of Claims 6 to 8, **characterized in that** the gathering edge (10) of the suction slot (9) runs curvedly towards the core thread (2).

## Revendications

1. Procédé pour la fabrication d'un fil à âme (1) à partir d'une âme (2) et d'un assemblage de fibres (3), qui sont connectés l'un à l'autre par rotation de l'assemblage de fibres (3) autour de l'âme (2), l'assemblage de fibres (3) étant étendu dans un poste d'étirage et étant comprimé avant la connexion à l'âme (2) dans un dispositif de compression suivant le poste d'étirage,
**caractérisé en ce que**
l'assemblage de fibres (3) avec un mouvement de va-et-vient et l'âme (2) séparément de l'assemblage de fibres (3) sont acheminés au dispositif de compression, et l'assemblage de fibres (3) est guidé pendant la compression sur au moins une partie d'une fente d'aspiration (9) du dispositif de compression à côté de l'âme (2) et est rapproché de l'âme (2), et l'âme (2) est réunie à l'assemblage de fibres (3) vers l'extrémité de la fente d'aspiration (9) ou après celle-ci.

2. Procédé selon la revendication 1, **caractérisé en ce que** l'âme (2) est guidée de manière stationnaire sans mouvement de va-et-vient.

3. Procédé selon l'une quelconque des revendications 1 ou 2, **caractérisé en ce que** l'assemblage de fibres (3) est guidé parallèlement à et à côté de l'âme (2) sur au moins une partie d'une fente d'aspiration (9) d'un dispositif de compression.

4. Procédé selon l'une quelconque des revendications précédentes, **caractérisé en ce que** l'assemblage de fibres (3) est réuni à l'âme (2) après la compression.

5. Procédé selon l'une quelconque des revendications précédentes, **caractérisé en ce que** l'âme (2) s'étend dans la zone de compactage (8) au bord de la fente d'aspiration (9) et parvient vers l'extrémité de la fente d'aspiration (9) de préférence à proximité de sa région d'aspiration.

6. Dispositif pour la fabrication d'un fil à âme (1) à partir d'une âme (2) et d'un assemblage de fibres (3), qui peuvent être connectés l'un à l'autre par rotation de l'assemblage de fibres (3) autour de l'âme (2), selon le procédé selon les revendications 1 à 5, dans lequel un dispositif de compression avec une fente d'aspiration (9) est précédé d'un rouleau d'insertion (4) pour acheminer l'âme (2) au dispositif de compression, d'un poste d'étirage avec une paire de cylindres (15, 16) et d'un cylindre supérieur de sortie (12) réalisant une ligne de serrage (11),
**caractérisé en ce que**
l'on prévoit un dispositif de va-et-vient (22) pour l'assemblage de fibres (3), et la fente d'aspiration (9) est réalisée en forme de cale courbe et s'étend de manière inclinée et rétrécie vers la direction d'avance (x) de l'âme (2), le rouleau d'insertion (4), le dispositif de va-et-vient (22) et la fente d'aspiration (9) étant disposés de telle sorte que l'assemblage de fibres (3) avec un mouvement de va-et-vient et l'âme (2) séparée de l'assemblage de fibres (3) soient acheminés au dispositif de compression, et l'assemblage de fibres (3) est guidé pendant la compression sur au moins une partie de la fente d'aspiration (9) du dispositif de compression à côté de l'âme (2) et est rapproché de l'âme (2), et l'âme (2) est réunie à l'assemblage de fibres (3) vers l'extrémité de la fente d'aspiration (9) ou après celle-ci.

7. Dispositif selon la revendication 6, **caractérisé en ce qu'**un guidage (12) de l'âme (2) est disposé de telle sorte, et l'allure de l'âme (2) est par conséquent choisie de telle sorte que l'âme puisse être rapprochée de l'assemblage de fibres (3) du côté de la sortie du dispositif de compression.

8. Dispositif selon l'une quelconque des revendications 6 à 7, **caractérisé en ce que** la fente d'aspiration présente une arête de rassemblement (10) qui s'étend de manière inclinée par rapport à la direction d'avance de l'âme.

9. Dispositif selon l'une quelconque des revendications 6 à 8, **caractérisé en ce que** l'arête de rassemblement (10) de la fente d'aspiration (9) s'étend sous forme courbe vers l'âme (2).
